# FASCICULE DE BREVET EUROPEEN

(11) **EP 1 084 766 B1**
(45) Date de publication et mention de la délivrance du brevet: **16.07.2008**
(21) Numéro de dépôt: 00402521.9
(22) Date de dépôt: 13.09.2000
(51) Int. Cl.: B05C 17/02

(54) **Dispositif à peindre à élément de maintien de rouleau adaptable au rouleau**
Streichvorrichtung mit einer befestigbaren Rollenhalterung, die am Roller befestigbar ist
Painting device with roll holding element adaptable to the roller

(30) Priorité: 13.09.1999 FR 9911421
(43) Date de publication de la demande: 21.03.2001
(73) Titulaire: FRANPIN NESPOLI, 02260 La Capelle (FR)
(72) Inventeur: Lallement, Frédéric, 02260 La Capelle (FR); Fievet, Pascal, 02260 La Capelle (FR)
(74) Mandataire: Texier, Christian

(56) Documents cités:
- DE-A- 1 646 112
- DE-U- 29 717 509
- FR-A- 1 069 149
- FR-A- 1 074 065
- US-A- 5 345 648

## Description

L'invention concerne les dispositifs pour peindre, du type ayant un rouleau et une monture munie d'un manche pour entraîner le rouleau en rotation contre une surface à peindre.

Dans le cadre de la présente invention, il faut entendre par « peinture » toute matière formée de pigments de couleur ou de charges décoratives véhiculés par un liant fluide ou pâteux destiné à sécher.

On connaît de tels dispositifs dont la monture forme un élément filiforme qui pénètre dans le rouleau par une seule de ses extrémités. Sur le rouleau sont généralement fixés des flasques dont un élément central rotatif vient serrer la monture dans sa portion engagée dans le rouleau .

On connaît également les dispositifs dont deux branches de séparent en éloignement du manche pour venir chacune engager une extrémité distincte du rouleau. Chaque branche de la monture porte un flasque destiné à être engagé dans le rouleau.

On a aussi proposé des montures comportant un élément filiforme dont une portion rectiligne porte à rotation un élément élastiquement expansif. Lorsque cet élément est engagé dans un rouleau tubulaire, il épouse l'intérieur de celui-ci et le maintient transversalement tout en tournant autour de la monture avec lui.

Ces différents dispositifs comprennent des pièces de dimensionnement particulièrement précis et de propriétés mécaniques spécifiques. Ils sont par conséquent coûteux de réalisation.

D'autre part, ces dispositifs autorisent difficilement d'adapter sur une même monture différentes longueurs de rouleaux.

De plus, ils nécessitent généralement une grande quantité de matière pour la monture, notamment dans sa portion formant l'axe de rotation du rouleau, ce qui accroît encore leur coût.

Le document DE-A-1646112 décrit un dispositif à peindre, comprenant un manche et une monture prévue pour recevoir un rouleau en glissement et maintenir ce rouleau contre un glissement intempestif. Ledit rouleau comprend un tube se prolongeant à l'une de ses extrémités par une tête conique divergente, autour duquel est collée une enveloppe textile.

Le document FR-A-1069149 décrit un système de rouleau à peindre dans lequel l'axe de l'appareil est monté dans un tube servant d'entretoise à deux flasques de maintien de la surface cylindrique proprement dite du rouleau, le serrage de ces flasques sur les extrémités circulaires de ladite surface étant mis à profit simultanément pour réaliser le coincement des extrémités rabattues du manchon en peau de mouton ou autre matériau analogue.

L'invention vise à éliminer les inconvénients précités en proposant un dispositif à peindre du type défini en revendication 1.

Grâce à la possibilité de changement de cet axe rapporté, on peut adapter des rouleaux différents sur une même première partie de la monture.

D'autre part, un tel axe rapporté prolonge l'axe de la partie classique de la monture, qui peut donc être réalisé plus court, d'où une économie de matière.

D'autres caractéristiques, buts et avantages de l'invention apparaîtront à la lecture de la description détaillée qui va suivre, faite en référence aux figures annexées, sur lesquelles :
- la figure 1 représente en vue de face un ensemble de maintien de rouleau à peindre selon l'invention ;
- la figure 2 représente le même ensemble en vue de derrière ;
- la figure 3 est une coupe transversale d'un aménagement de pincement, selon l'invention ;
- les figures 4 à 6 représentent un support amovible selon l'invention, respectivement en vue de face, en vue de côté, et en vue de derrière;

Tel qu'illustré sur les figures 1 et 2, le dispositif selon l'invention se compose de trois ensembles principaux :
- un rouleau 100 formé d'un tube intérieur rigide entouré par une enveloppe textile 120 ;
- un premier élément de monture métallique 200 de forme filaire qui s'étend à partir du manche 300 par une première section sensiblement oblique 220, puis qui forme une portion d'axe 240 perpendiculaire au manche 300;
- un second élément de monture 400 rapporté sur l'élément métallique 200, comprenant notamment un tube 410 enfilé sur l'axe 240 de l'élément métallique 200.

Ce tube 410 présente un diamètre interne sensiblement égal au diamètre externe de la portion d'axe 240 de l'élément métallique 200.

Ce tube 410 porte à chacune de ses extrémités une roue ou flasque 420, 425 montée sur lui libre à rotation et bloquée à translation.

Lorsque l'ensemble formé eu tube 410 et des roues 420 et 425 pénètre dans le rouleau 100, les roues 420 et 425 viennent se placer au voisinage des extrémités du rouleau.

Les roues 420 et 425 ont même diamètre externe que le diamètre interne du rouleau 100 de sorte qu'elles doivent être introduites à force dans le tube 410 et s'opposent à un glissement non souhaité du rouleau 100 sur le tube 410. Les roues 420 et 425 ont en outre un diamètre externe supérieur à celui du tube 410, de sorte que le tube 410 ne vient pas en contact avec l'intérieur du rouleau 100. Les roues portent avantageusement des nervures circonférentielles pour une meilleure accroche à l'intérieur du rouleau 100.

Chaque roue 420 et 425 est formée d'une pièce sensiblement cylindrique, dont la paroi extérieure venant engager l'intérieur du rouleau 100. Dans le cas de la roue 420, celle-ci est partiellement fendue dans le sens axial de la roue, pour permettre un rétrécissement de la roue à l'insertion dans le rouleau 100. La roue 425 présente une collerette qui assure la butée du rouleau donc sont positionnement longitudinal.

La partie filaire 200 de la monture forme deux tronçons principaux 220 et 240 dont le tronçon 240 forme une partie intérieure de l'axe de rotation du rouleau et dont l'autre tronçons 220 relie la partie 240 au manche 300. Entre ces deux tronçons, l'élément filaire 200 forme un coude 225 à 90°.

Le tube 410 porte, à son extrémité située du côté du coude 225, des moyens de fixation libérables 500 formant retour perpendiculaire au tube 410, qui vient s'étendre au-delà du coude 225 et se fixer sur la portion 220, dans la partie de celle-ci qui est adjacente au coude 225 et qui s'étend sensiblement radialement par rapport à la partie d'axe 240.

Ces moyens de fixation libérables 500 forment ici une seule pièce venue du moulage avec le tube 410, mais peut également être formée par une pièce distincte assemblée au tube 410 selon une liaison rigide ou avec liberté de rotation mutuelle pour autoriser une rotation du tube 410 sur la portion d'axe 240.

L'ensemble ainsi formé est préférentiellement réalisé totalement en matière plastique.

Les moyens de fixation libérables 500 sont représentés sur la figure 3.

Ils forment une pince dont deux parois latérales 520 et 530 délimitent une gorge 510 s'étendant le long de la portion 220, cette gorge 510 étant ouverte vers un côté du plan géométrique principal de la monture.

Les deux parois 520 et 530 étant en matière plastique, elles présentent une élasticité qui permet aux moyens de fixation libérables 500 de pincer différents diamètres d'éléments filaires métalliques. Un tel dispositif s'adapte donc facilement aux structures de montures métalliques existantes.

La paroi 520 porte sur sa face interne une excroissance 515 longeant le bord libre de cette paroi 520. Cette excroissance 515 est placée de telle sorte que la portion de l'élément filaire 200 se trouve placée entre cette excroissance 515 et le fond de la gorge. L'excroissance 515 présentant en outre, perpendiculairement à la gorge 510, une pente oblique vers le fond de la gorge, elle délimite conjointement avec la paroi opposée 530 une forme de gorge dont les parois sont convergentes en éloignement du fond de celle-ci.

Cette forme à bords convergents assure un maintien stable et san jeu du fil métallique 200.

Cette paroi latérale 520 est placée côté externe du coude 225 et s'oppose ainsi à un glissement de l'ensemble 400 en éloignement de coude 225. La paroi opposée 530, interne au coude 225, s'oppose, elle, à un éventuel glissement de l'ensemble 400 vers le coude.

L'effort de pincement entre ces deux parois 520 et 530, dirigé parallèlement à l'axe du tube 400, élimine tout risque de jeu du support 400 le long de la partie d'axe 240 de l'élément filaire 200.

Les moyens de fixation libérables 500 produisent un maintien suffisamment ferme du support 400 sur la partie métallique 200 de la monture pour que le support 400 ne soit pas désolidarisé de la partie 200 lors d'un changement de rouleau.

Avantageusement, on prévoit entre le tube 410 et les moyens de fixation libérables 500 une rondelle rotative 600 assurant la liberté de rotation ente la roue 425 et les moyens de fixation libérables 500.

Les moyens de fixation libérables 500 laissent découverte une partie du coude 225 à la fois vers un même côté du plan principal de la monture, celui vers lequel a gorge 510 est ouverte. Les moyens de fixation libérables 500 laissent également le coude 225 découvert dans la direction vers laquelle il pointe.

Plus précisément, les moyens de fixation libérables 500 présentent deux parties principales, l'une entourant partiellement la portion d'axe 240, l'autre entourant la portion 220.

Ces deux parties se rejoignent par une plaque plane 426 parallèle au plan principal du dispositif et située dans le prolongement du fond de la gorge 510, cette plaque dépassant extérieurement du coude 225 et se prolongeant également en une partie épousant l'intérieur du coude 225.

Les moyens de fixation libérables 500 s'étendent donc au-delà du coude vers l'extérieur de celui-ci, empêchant ainsi un frottement du métal salissant contre la surface à peindre, notamment lors du peinturage en angle.

Pour mettre en place le support 400 sur la monture 200, on enfile le tube 410 sur la portion d'axe 210 de l'élément filaire 200 jusqu'à ce que la gorge 510 des moyens de fixation libérables 500 vienne dans l'alignement de la partie de portion 220 adjacente au coude 225, puis on pivote l'ensemble formé du tube 410 et des moyens de fixation libérables 500 autour de la partie axe 240 jusqu'à présenter l'ouverture de la gorge 510 face à la portion 220.

Une légère pression sur la pince 500 contre la portion filaire 220 produit un écartement des deux parois 520 et 530 et la pince 500 vient s'encliqueter autour de la portion 220.

Pour faciliter le désengagement de la pince 500, on prévoit une patte 540 s'étendant à partir de la bordure libre de la paroi 530 en éloignement de la gorge 510. Une pression du doigt sur cette patte 540 produit un écartement la paroi 530 par rapport à la portion 220 et un glissement du fil métallique 220 hors des moyens de fixation libérables 500.

Par l'efficacité des moyens de fixation libérables 500 à maintenir le tube 410 en place, le tube 410 ne nécessite aucune fixation supplémentaire sur l'élément filaire 200.

Le tube 410 est donc solidement fixé sur l'élément de monture 200, et par sa rigidité liée à sa structure tubulaire, il complète avantageusement le rôle d'axe de rotation rempli partiellement par la partie d'axe 240, notamment au-delà de l'extrémité libre de cette partie 240.

La portion droite 240 peut ainsi être réalisée beaucoup plus courte que le tube 410, le tube 410 s'étendant au-delà de l'extrémité libre de la portion 240. On remplace ainsi une portion d'axe jusqu'à présent réalisée en métal par une pièce rapportée en matière plastique peu coûteuse.

Comme on peut le voir sur les figures 5 et 6, où le tube 410 a été représenté sans les roues 420 et 425, il forme à son extrémité libre une portion 421 de section plus faible que la partie courante du tube. Cette partie 421 présente une excroissance à son extrémité, de sorte qu'elle forme, entre l'excroissance et la partie courante du tube, une gorge circonférentielle. Lorsque cette partie d'extrémité est enfichée dans la roue 420, la roue vient se loger dans cette gorge et y reste maintenue.

Le tube 410 forme, au niveau de son extrémité opposée, un disque de butée 423 précédé par une nervure annulaire 424.

La nervure annulaire 424 présente un côté à pente oblique en direction de l'extrémité libre du tube 410, et un côté à face verticale vers l'autre extrémité du tube 410.

Le disque 423 et la nervure 424 sont destinés à recevoir entre eux la roue 425 qui présente pour cela un orifice central de diamètre égal à celui du tube 410. On enfile pour cela la roue 425 sur le tube 410, celle-ci venant franchir la nervure annulaire 424 et se loger entre la nervure 424 et le disque de butée 423, retenue dans cette position par le côté vertical de la nervure 424 qui est alors tourné vers la roue 425.

Plus précisément encore, la nervure 424 présente idéalement son sommet dans l'alignement du contour de la partie courante située entre cette nervure 424 et le disque 423.

On adopte alors une rainure annulaire 426 entre la nervure 424 et le disque 423, juste après la nervure 424, dans laquelle rainure vient se loger une nervure annulaire interne de la roue 425. Cette dernière nervure interne présente également une face plane et verticale qui vient en appui contre la face verticale de la nervure 424 lorsque la nervure interne de la roue 425 se trouve dans la rainure du tube 410.

Grâce à cet aménagement particulier, les déformations élastiques permettant la mise en place de la roue 425 se limitent aux nervures externe et interne respectivement du tube 410 et de la roue 425, de sorte que la mise en place de la roue se fait sans effort.

Un aménagement de fixation libérable tel que la pince 500 décrite ici permet de fixer ou libérer facilement le tube du reste de la monture.

De telles parties amovibles et munies de roues rotatives, en d'autres termes formant accessoire muni de mécanisme de palier, peuvent avoir différentes longueurs et être fixées successivement sur une même structure métallique, afin d'utiliser cette même structure pour plusieurs rouleaux de longueurs différentes.

L'invention ne se limite pas à une application aux seuls éléments métalliques et filaires. Des moyens de fixation libérables tels qu'une pince ou de nombreux autres aménagements possibles, par exemple à encliquetage, peuvent facilement être adaptés à tout type d'élément principal de monture autre qu'un élément métallique filaire, par exemple un élément principal en matière plastique.

Le tube 410 muni de ses roues 420 et 425 peut lui-même recevoir différentes longueurs de rouleaux (pattes de lapin, gros rouleau) sans être changé. En effet, les rouleaux utilisés étant ici des rouleaux sans flasques, ils peuvent s'étendre au-delà de l'extrémité libre du tube 410 tout en restant fermement maintenus sur celui-ci.

## Revendications

1. Dispositif à peindre comprenant un manche (300) et une monture (200, 400) formant un axe (240, 410) prévu pour recevoir un rouleau en glissement et maintenir ce rouleau contre un glissement intempestif, **caractérisé en ce que** la monture (200, 400) comprend deux parties (200, 400) dont une première (200) forme un élément filaire s'étendant à partir du manche (300), et formant partiellement ledit axe, une seconde (400) rapportée autour de la portion d'axe de l'élément filaire, et la seconde partie (400) est fixée sur la première par des moyens de fixation libérables (500), aucune fixation supplémentaire sur ledit élément filaire n'étant nécessaire.

2. Dispositif à peindre selon la revendication 1, **caractérisé en ce que** la seconde partie (400) porte à rotation un élément (400, 425) destiné à être introduit de manière réversible dans le rouleau (100).

3. Dispositif selon l'une des revendications 1 ou 2, **caractérisé en ce que** lesdits moyens de fixation libérables (500) sont portés par la deuxième partie et prévus pour engager une portion (220) de la première partie (200), qui s'étend en écartement sensiblement radial par rapport audit axe (240, 410).

4. Dispositif selon la revendication 3, **caractérisé en ce que** les moyens de fixation libérables (500) forment au moins une paroi (520) transversale à la direction dudit axe (240, 410) et venant se positionner contre un côté de la portion radiale (220) qui est le plus éloigné de la zone de l'axe (240, 410).

5. Dispositif selon l'une des revendications précédentes, **caractérisé en ce que** lesdits moyens de fixation libérables (500) forment une pince venant engager une portion (220) de ladite première partie (200).

6. Dispositif selon la revendication 5, **caractérisé en ce que** la pince (500) est orientée de façon à venir engager une partie radiale (220) par rotation de la pince (500) autour d'une partie de l'axe (240, 410) formée par la première partie de monture (200).

7. Dispositif selon l'une des revendications 5 ou 6, **caractérisé en ce que** ladite pince (500) présente deux surfaces intérieures (500, 530) en vis-à-vis, dont au moins une présente une excroissance (515) apte à retenir la portion (220) placée dans la pince (500) contre un glissement hors de la pince (500).

8. Dispositif selon l'une quelconque des revendications précédentes, **caractérisé en ce que** ladite seconde partie (400) de la monture comprend un tube (410) enfilé sur une partie d'axe (240) formée par la première partie (200) de monture.

9. Dispositif selon la revendication 8, **caractérisé en ce que** le tube (410) est plus long que la partie d'axe (240) de la première partie (200) de monture.

10. Dispositif selon la revendication 8 ou 9, **caractérisé en ce que** le tube (410) forme, sur une de ses extrémités, une gorge circonférentielle destinée à recevoir une paroi interne d'un office central d'une roue (420).

11. Dispositif selon l'une des revendications 8 à 10, **caractérisé en ce que** le tube (410) porte une nervure (424) de maintien pour une roue (425) enfilée sur le tube (410), et une gorge circonférentielle placée immédiatement après la nervure (424), la roue (425) comportant un orifice central muni d'une nervure interne qui est introduite dans la gorge du tube (410) et qui vient simultanément en butée contre la nervure (424) du tube (410).

12. Dispositif selon l'une quelconque des revendications précédentes, **caractérisé en ce que** ladite seconde partie (400) comporte un tube (410) enfilé sur un bras (240) formé par la première partie (200) et comporte également des moyens de fixation libérables (500) prolongeant le tube (410) de direction sensiblement perpendiculaire à ce dernier, qui forment une gorge (510) ouverte latéralement à la direction du tube (410) et à bords (520, 530) convergents, pour encliquetage sur une portion (220) de ladite première partie (200) de monture qui s'étend sensiblement perpendiculairement audit bras (240).

13. Dispositif selon la revendication précédente, **caractérisé en ce que** le tube (410) porte deux bagues (420, 425) libres en rotation autour du tube mais bloquées axialement au tube (410).

## Claims

1. Painting device comprising a handle (300) and a frame (200, 400) forming a spindle (240, 410) adapted to receive a paint roller slidingly and to secure this paint roller against unwanted sliding, **characterized in that** the frame (200, 400) comprises two parts (200, 400) of which a first part (200) forms a wire member extending from the handle (300), and forming part of said spindle, a second part (400) fastened around the spindle portion of the wire member, and the second part (400) is fixed to the first part by releasable fixing means (500), no additional fixing to said wire member being necessary.

2. Painting device according to Claim 1, **characterized in that** the second part (400) carries a rotatable member (400, 425) adapted to be inserted reversibly into the paint roller (100).

3. Device according to either of Claims 1 and 2, **characterized in that** said releasable fixing means (500) are carried by the second part and adapted to engage a portion (220) of the first part (200) which extends substantially radially away from said spindle (240, 410).

4. Device according to Claim 3, **characterized in that** the releasable fixing means (500) form at least one wall (520) transverse to the direction of said spindle (240, 410) and located against a side of the radial portion (220) at the greater distance from the area of the spindle (240, 410).

5. Device according to one of the preceding claims, **characterized in that** said releasable fixing means (500) form a clamp engaging a portion (220) of said first part (200).

6. Device according to Claim 5, **characterized in that** the clamp (500) is oriented to engage a radial part (220) by rotation of the clamp (500) about a part of the spindle (240, 410) formed by the first frame part (200).

7. Device according to either of Claims 5 and 6, **characterized in that** said clamp (500) has two facing interior surfaces (520, 530), at least one of which has a protrusion (515) adapted to retain the portion (220) placed in the clamp (500) against sliding out of the clamp (500).

8. Device according to any one of the preceding claims, **characterized in that** said second part (400) of the frame comprises a tube (410) threaded onto a spindle part (240) formed by the first frame part (200) .

9. Device according to Claim 8, **characterized in that** the tube (410) is longer than the spindle part (240) of the first frame part (200).

10. Device according to Claim 8 or 9, **characterized in that** one end of the tube (410) forms a circumferential groove adapted to receive an inside wall of a central orifice of a wheel (420).

11. Device according to one of Claims 8 to 10, **characterized in that** the tube (410) carries a retaining rib (424) for a wheel (425) threaded onto the tube (410) and a circumferential groove disposed immediately after the rib (424), the wheel (425) including a central orifice provided with an internal rib which is introduced into the groove in the tube (410) and which simultaneously abuts against the rib (424) on the tube (410).

12. Device according to any one of the preceding claims, **characterized in that** said second part (400) includes a tube (410) threaded onto an arm (240) formed by the first part (200) and also includes releasable fixing means (500) extending the tube (410) substantially perpendicular thereto, which form a groove (510) open laterally in the direction of the tube (410) and with convergent edges (520, 530) for clipping onto a portion (220) of said first frame part (200) which is substantially perpendicular to said arm (240).

13. Device according to the preceding claim, **characterized in that** the tube (410) carries two rings (420, 425) which can rotate freely about the tube but are immobilized relative to the tube (410) in the axial direction.

## Patentansprüche

1. Streichvorrichtung, einen Griff (300) und einen Halter (200, 400) umfassend, der eine Achse (240, 410) bildet, die dazu vorgesehen ist, eine Rolle gleitend aufzunehmen und diese Rolle gegen unbeabsichtigtes Gleiten zu halten, **dadurch gekennzeichnet, dass** der Halter (200, 400) zwei Teile (200, 400) umfasst, von denen ein erster Teil (200) ein gerades Element bildet, das sich ab dem Griff (300) erstreckt und teilweise die Achse bildet, und ein zweiter Teil (400) um den Achsabschnitt des geraden Elements angestückt ist, und der zweite Teil (400) am ersten mit lösbaren Befestigungsmitteln (500) befestigt ist, wobei keine zusätzliche Befestigung am geraden Element notwendig ist.

2. Streichvorrichtung nach Anspruch 1, **dadurch gekennzeichnet, dass** der zweite Teil (400) ein Element (400, 425) rotierend trägt, das dazu bestimmt ist, reversibel in die Rolle (100) eingeführt zu werden.

3. Vorrichtung nach einem der Ansprüche 1 oder 2, **dadurch gekennzeichnet, dass** die lösbaren Befestigungsmittel (500) vom zweiten Teil getragen werden und dazu vorgesehen sind, einen Abschnitt (220) des ersten Teils (200) festzuspannen, der sich im Verhältnis zur Achse (240, 410) etwa radial beabstandet erstreckt.

4. Vorrichtung nach Anspruch 3, **dadurch gekennzeichnet, dass** die lösbaren Befestigungsmittel (500) mindestens eine Wand (520) quer zur Richtung der Achse (240, 410) bilden und sich gegen eine Seite des radialen Abschnitts (220) positionieren, die vom Bereich der Achse (240, 410) am weitesten entfernt ist.

5. Vorrichtung nach einem der vorangehenden Ansprüche, **dadurch gekennzeichnet, dass** die lösbaren Befestigungsmittel (500) eine Klemme bilden, die einen Abschnitt (220) des ersten Teils (200) festspannt.

6. Vorrichtung nach Anspruch 5, **dadurch gekennzeichnet, dass** die Klemme (500) derart ausgerichtet ist, dass ein radialer Teil (220) durch Drehen der Klemme (500) um einen Teil der Achse (240, 410), der vom ersten Teil des Halters (200) gebildet wird, festgespannt wird.

7. Vorrichtung nach einem der Ansprüche 5 oder 6, **dadurch gekennzeichnet, dass** die Klemme (500) zwei gegenüberliegende Innenflächen (520, 530) aufweist, von denen mindestens eine eine Ausstülpung (515) aufweist, die imstande ist, den Abschnitt (220), der in der Klemme (500) platziert ist, gegen ein Gleiten aus der Klemme (500) zu halten.

8. Vorrichtung nach einem der vorangehenden Ansprüche, **dadurch gekennzeichnet, dass** der zweite Teil (400) des Halters ein Rohr (410) umfasst, das auf einen Teil der Achse (240) gesteckt ist, der vom ersten Teil (200) des Halters gebildet wird.

9. Vorrichtung nach Anspruch 8, **dadurch gekennzeichnet, dass** das Rohr (410) länger ist als der Teil der Achse (240) des ersten Teils (200) des Halters.

10. Vorrichtung nach Anspruch 8 oder 9, **dadurch gekennzeichnet, dass** das Rohr (410) an einem seiner Enden eine Umfangskehle bildet, die dazu bestimmt ist, eine Innenwand einer mittigen Öffnung eines Rads (420) aufzunehmen.

11. Vorrichtung nach einem der Ansprüche 8 bis 10, **dadurch gekennzeichnet, dass** das Rohr (410) eine Rippe (424) zum Halten für ein Rad (425) trägt, das auf das Rohr (410) gesteckt ist, und eine Umfangskehle, die direkt nach der Rippe (424) platziert ist, wobei das Rad (425) eine mittige Öffnung umfasst, die mit einer inneren Rippe ausgestattet ist, die in die Kehle des Rohrs (410) eingeführt wird und die gleichzeitig gegen die Rippe (424) des Rohrs (410) anschlägt.

12. Vorrichtung nach einem der vorangehenden Ansprüche, **dadurch gekennzeichnet, dass** der zweite Teil (400) ein Rohr (410) umfasst, das auf einen Arm (240) gesteckt ist, der vom ersten Teil (200) gebildet wird und ebenfalls lösbare Befestigungsmittel (500) umfasst, die das Rohr (410) in etwa senkrechter Richtung zu diesem verlängern, die eine Kehle (510) bilden, die seitlich in Richtung des Rohrs (410) geöffnet ist und mit zusammenstrebenden Rändern (520, 530) zum Einrasten auf einem Abschnitt (220) des ersten Teils (200) des Halters, der sich etwas senkrecht zum Arm (240) erstreckt.

13. Vorrichtung nach einem der vorangehenden Ansprüche, **dadurch gekennzeichnet, dass** das Rohr (410) zwei Ringe (420, 425) trägt, die frei um das Rohr drehen, aber axial zum Rohr (410) blockiert sind.
